# FASCICULE DE BREVET EUROPEEN

(11) **EP 0 905 049 B1**
(45) Date de publication et mention de la délivrance du brevet: **25.06.2003**
(21) Numéro de dépôt: 98401660.0
(22) Date de dépôt: 02.07.1998
(51) Int. Cl.: B65D 81/32

(54) **Conditionnement pour un produit à trois composants**
Behälter für ein Dreikomponenten-Produkt
Container for a three-component product

(30) Priorité: 24.09.1997 FR 9711887
(43) Date de publication de la demande: 31.03.1999
(73) Titulaire: L'OREAL, 75008 Paris (FR)
(72) Inventeur: Goyet, Daniel, 95470 St Witz (FR)
(74) Mandataire: Boulard, Denis

(56) Documents cités:
- EP-A- 0 528 707
- WO-A-93/25454
- FR-A- 2 590 235
- FR-A- 2 763 048
- US-A- 3 603 484
- US-A- 3 696 919
- US-A- 5 647 481

## Description

La présente invention se rapporte à un conditionnement, en deux parties, comportant trois compartiments permettant de stocker séparément les unes des autres, trois composantes d'un produit, notamment liquides, et de les mélanger au moment de leur utilisation. Ce conditionnement peut servir, notamment pour la conservation d'une teinture capillaire ou d'un produit pour l'ondulation permanente des cheveux, ces produits étant constitués, habituellement, de plusieurs composantes.

Un conditionnement en deux parties permettant de stocker deux composantes, et de les mélanger lors de leur utilisation, est décrit dans le document EP-A-0 298 357. Ce conditionnement comprend :
- un premier flacon destiné à contenir une première composante, ce flacon étant ouvert à sa base et muni, à son sommet, d'un embout de distribution ;
- une pièce intermédiaire fixée sur la base du premier flacon, et comportant une cheminée centrale propre à recevoir, en partie haute, un obturateur amovible permettant la fermeture du premier flacon ;
- un deuxième flacon, destiné à contenir un deuxième produit, muni d'un goulot propre à être engagé dans ladite cheminée centrale, ce goulot étant équipé d'un bouchon de fermeture pour le stockage, des moyens de liaison, en particulier du type filetage, étant prévus entre le goulot et le bouchon, l'ensemble étant tel que lorsque le bouchon est retiré du deuxième flacon, le goulot de ce dernier peut expulser l'obturateur pour permettre le mélange des composantes.

Le document DE GM 87 00 341 décrit un conditionnement pour le stockage séparé de trois composantes, à mélanger lors de l'utilisation. Ce conditionnement comprend :
- un premier récipient supérieur, cylindrique muni d'un embout de distribution contenant une première composante,
- un corps inférieur cylindrique muni d'un fond auquel sont raccordés deux cylindres concentriques de même hauteur, le cylindre intérieur constituant un second récipient contenant une seconde composante, un troisième récipient étant délimité par le volume défini entre les deux cylindres et le fond et contenant une troisième composante. Un bouchon comportant deux jupes annulaires est prévu pour obturer simultanément les seconde et troisième compartiments. Le bouchon comporte, en outre une pluralité d'ailettes radiales destinées à s'accrocher sur un rebord interne du premier récipient, lorsque le premier récipient subit une translation relative par rapport au second récipient, en vue de désolidariser le bouchon du second et du troisième récipient et d'effectuer ainsi le mélange des trois composantes.

Par des essais, la demanderesse a constaté que, fréquemment, le bouchon restait accroché sur les second et troisième récipients et que le mélange des trois composantes ne pouvait donc pas être effectué.

Aussi, la présente invention à pour but de fournir un conditionnement du genre en question dont la fabrication reste simple et aussi économique que possible, qui permette un stockage dans de bonnes conditions, sous un encombrement réduit et qui soit d'une mise en oeuvre simple, rapide. Grâce à l'invention, il est possible de conditionner, en toute sécurité, plusieurs composantes, notamment de nature corrosive, qui ne doivent venir au contact, les unes avec les autres, qu'au moment de l'utilisation.

La présente invention a pour objet un conditionnement permettant de conserver séparément trois composantes de consistance liquide ou pulvérulente, et de les mélanger au moment de leur emploi, comprenant :
a) un premier récipient destiné à contenir une première composante, ce récipient étant ouvert à sa base,
b) une pièce intermédiaire, fixée sur la base du premier récipient, comportant une cheminée centrale propre à recevoir un obturateur amovible permettant la fermeture de la base du premier récipient, et
c) un second récipient, destiné à contenir une seconde composante, et muni d'un col, propre à être engagé dans ladite cheminée centrale, ce col étant équipé d'un bouchon de fermeture pour le stockage, l'ensemble étant tel que lorsque le bouchon est retiré du second récipient, le col de ce dernier peut, lors de son insertion dans la cheminée centrale, expulser l'obturateur et permettre le mélange des composantes,
caractérisé en ce que le second récipient comporte un élément définissant un troisième récipient pour contenir, séparément de la deuxième composante, une troisième composante, ledit troisième récipient ayant un bord libre définissant une ouverture qui, lors du stockage, est obturée par ledit bouchon.

Grâce à l'agencement du conditionnement de l'invention, il est possible d'assurer la bonne conservation des composantes, avant leur mélange, pendant le stockage et/ou le transport, pendant une durée de conservation élevée, d'une part sans fuite de produit vers l'extérieur, et, d'autre part sans mise en contact intempestive d'une composante avec l'une des autres composantes.

Pour assurer le montage du troisième récipient dans le second, le troisième récipient est porté par une pluralité d'ailettes radiales disposées régulièrement, au voisinage de ladite ouverture, entre la surface extérieure du troisième récipient et une surface interne d'un élément de montage disposé à l'intérieur du col du second récipient.

Selon un mode de réalisation avantageux, cet élément de montage est monté à force, par exemple par claquage, à l'intérieur dudit col du second récipient.

Ce montage est effectué, selon un mode de réalisation intéressant de l'invention, de sorte que le troisième récipient soit disposé, de façon concentrique, à l'intérieur du col du second récipient.

Dans ce cas, le bouchon comporte un organe central, par exemple un picot, formant saillie, et dont le diamètre extérieur est tel que, en position de fermeture du bouchon, ledit organe central obture de manière étanche ladite ouverture. Avantageusement, le bouchon est fixé par vissage sur le col du second récipient.

Pour assurer une application localisée du mélange obtenu, le premier récipient, du côté opposé à la frette, peut être muni, à son sommet, d'un embout de distribution fermé par une pointe ou patte qui peut être cassée par l'utilisateur.

Selon un aspect intéressant de l'invention, la pièce intermédiaire comporte des moyens de couplage, prévus entre la cheminée centrale et le col du second récipient, de manière à permettre, en réponse à une rotation du second récipient par rapport au premier, un mouvement axial du second récipient par rapport au premier, et l'expulsion de l'obturateur.

Avantageusement, les moyens de couplage comportent un filetage interne porté par une surface intérieure de la cheminée centrale, et apte à coopérer avec un filetage externe porté par le col du second récipient.

Pour assurer le raccordement de la pièce intermédiaire sur le premier récipient, la pièce intermédiaire peut être vissée sur un col. Le vissage procure un assemblage particulièrement étanche, mais un système à claquage est envisageable, également.

Afin que l'utilisateur puisse effectuer la distribution du mélange obtenu, le premier récipient peut être réalisé en un matériau thermoplastique compressible, permettant d'expulser une dose précise de produit à l'endroit souhaité. Ce matériau est choisi, par exemple, parmi les polyéthylènes basse densité.

Quant au second récipient, il est réalisé en un matériau thermoplastique rigide, tel que du polypropylène ou du PVC (chlorure de polyvinyle), ou bien en verre. Un récipient réalisé en ce dernier matériau permet de stocker, dans de bonnes conditions, des composantes corrosives comme l'eau oxygénée, ou des substances susceptibles de se dégrader, comme les colorants utilisés habituellement en teinture capillaire.

Dans le cas d'une teinture capillaire, le premier récipient contient l'oxydant, tel que, par exemple l'eau oxygénée, le second récipient contenant le colorant et le troisième récipient contenant un parfum ou un agent de conditionnement capillaire.

Pour mieux faire comprendre la présente invention, on va décrire maintenant, à titre d'exemple purement illustratif et nullement limitatif, un mode de réalisation d'un conditionnement conforme à l'invention, représenté sur les dessins annexés.

Conformément à un mode de réalisation de l'invention, la figure 1 représente une coupe axiale d'un conditionnement en deux parties renfermant trois composantes, en position de stockage.

La figure 2 présente une coupe, selon le plan II-II de la figure 1.

La figure 3 représente une coupe axiale du conditionnement de la figure 1, en phase d'assemblage.

La figure 4 représente une coupe axiale du conditionnement de la figure 1 en phase de mélange des trois composantes.

En se reportant aux dessins, notamment à la figure 1, on peut voir un conditionnement 1 en deux parties 2, 4, permettant de stocker séparément les unes des autres, trois composantes A, B, C, généralement liquides, et de les mélanger juste avant leur utilisation. :
La première partie 2 est constituée d'un flacon supérieur 6 contenant la composante A, par exemple un oxydant, destiné à être mélangé, au moment de l'utilisation, avec la composante B, par exemple un colorant d'oxydation et une troisième composante C, par exemple un parfum, renfermé respectivement de manière séparée, dans un flacon inférieur 8 à deux compartiments 10, 12. Les deux compartiments 10,12 constituent la deuxième partie 4 du dispositif.

Le flacon 6 est ouvert à sa base, laquelle est constituée par un premier col cylindrique 14 portant un filetage externe 16. Le col 14 est raccorde au corps de flacon 6 par un épaulement 18. Un second col 20, de diamètre plus petit que le diamètre du premier col, est disposé sur l'extrémité opposée à ce dernier. Le second col 20 est pourvu d'un filetage externe 22 sur lequel est vissé un embout de distribution 24 fermé, dont la pointe 26 peut être cassée pour la création d'une ouverture au moment de l'utilisation, en vue d'appliquer le produit.

Une pièce intermédiaire 30 comportant une frette cylindrique 31 est fixée sur le col 14 du flacon 6 et constitue des moyens de couplage entre le flacon supérieur 6 et le flacon inférieur 8. Cette pièce intermédiaire 30, réalisée en matériau thermoplastique rigide, comporte une cheminée centrale 32, de forme sensiblement cylindrique, dont l'extrémité supérieure 34 se termine à l'intérieur du flacon 6. Cette extrémité 34 délimite un orifice qui est obturé, dans la position de stockage représenté sur la figure 1, par un élément amovible de bouchage 36. L'élément de bouchage 36 se présente. sous la forme d'une coupelle circulaire qui est engagée à force, de manière étanche, dans l'orifice de passage 34, le bord périphérique de l'élément de bouchage comportant une gorge circulaire 38 apte à se clipser sur l'extrémité 34 de la cheminée centrale 32. L'élément de bouchage 36 peut être séparé de la cheminée centrale sous l'action d'une poussée axiale. La partie médiane de cette cheminée centrale 32 comporte un filetage interne 35 dont le rôle sera expliqué plus loin.

L'extrémité inférieure 33 de la pièce intermédiaire 30 est replié vers l'extérieur en forme de "U" de sorte qu'une jupe externe 30a est formée, concentrique avec la cheminée centrale 32. Par cette configuration en "U", une gorge annulaire est définie, une surface intérieure de cette gorge comportant un filetage 41 apte coopérer avec le filetage externe 16 du flacon 6. La pièce intermédiaire 30 comporte une jupe externe 42 constituant une jupe d'habillage qui fait la jonction entre le flacon supérieur 6 et le flacon inférieur 8 (voir figure 3), et qui s'aligne avec le contour des deux flacons 6 et 8.

Dans l'extrémité inférieure 33 de la frette est pourvu un alésage interne 44 de diamètre légèrement plus important que le diamètre du filetage 35, propre à créer un volume cylindrique dans lequel peut être logé un bouchon 46 de forme sensiblement cylindrique. Ce bouchon est monté, par vissage, sur un col cylindrique 50 du flacon inférieur 8.

Le flacon inférieur 8 comporte un corps 48 contenant la composante B, ce corps étant surmonté du col cylindrique 50, la hauteur du col 50 étant. supérieure à la hauteur de la cheminée centrale 32. Le col 50 comporte un filetage externe 52 coopérant avec un filetage interne 54 correspondant du bouchon 46.

Dans le col 50 est disposé un compartiment 12 contenant la composante C. Le compartiment 12 présente un corps cylindrique 56 fermé par un fond 57 s'étendant jusqu'à la proximité du fond 8a du flacon inférieur 8, et présentant une extrémité ouverte 12a. Le diamètre extérieur du corps 56 est nettement inférieur au diamètre interne du col 50. Quatre ailettes 58 sont prévues s'étendant radialement vers l'extérieur, pour relier le corps 56 à une bague de raccordement cylindrique 60 qui est insérée à force dans le col 50 (voir. notamment sur la figure 2). Une saillie annulaire 62 pratiquée sur la partie supérieure du corps 56 assure le bon ajustement en hauteur du corps 56 dans le col 50.

Le bouchon 46 obture simultanément le col 50 du flacon inférieur 8 et le compartiment 12. A cet effet, la face interne du bouchon 46 comporte une jupe annulaire 64 d'étanchéité, propre à s'appliquer sur la face interne de la bague de raccordement 60. En outre, un picot central 66 est prévu sur la face interne du bouchon, apte à s'insérer, de manière étanche, dans l'extrémité ouverte 12a du compartiment 12.

Le fonctionnement du conditionnement qui vient d'être décrit est illustré sur les figures 3 et 4. Comme visible, notamment sur la figure 3, l'utilisateur enlève, par dévissage, le bouchon 46 du flacon inférieur 8. Tout en maintenant ce flacon droit, il pose alors le flacon supérieur 6 sur le goulot 50 du flacon inférieur 8. En effectuant un mouvement de vissage, le filetage 52 du goulot 50 s'engage alors dans les spires du filetage 35 de la cheminée 32.

Au bout de quelques tours de vissage, le goulot 52 vient en appui contre l'élément amovible 36 de bouchage. Il est à noter, qu'un ergot 68 est prévu sur la face inférieure de l'élément amovible 36, permettant d'amorcer son désengagement de l'extrémité supérieure 34 de la cheminée centrale 32. En continuant le vissage, l'élément amovible 36 se soulève, comme symbolisé par la flèche F sur la figure 3. La figure 4 montre alors l'élément amovible 36 complètement expulsé dans le flacon 6. Dans cette position, les récipients 6, 8 et 12 sont en communication, et les composantes A, B et C se mélangent. Par agitation de l'ensemble du conditionnement, on peut assurer un mélange homogène. Avant d'appliquer le mélange ainsi obtenu sur l'endroit désiré, par un mouvement de torsion, l'utilisateur enlève la pointe 26. En retournant l'ensemble, l'embout de distribution 24 dirigé vers le bas, une dose du mélange est distribuée. Cette distribution est facilitée, lorsque l'un des flacons 6 ou 8 est compressible.

Avantageusement, le flacon supérieur 6 est réalisé en un matériau thermoplastique semi-rigide comme le polyéthylène ou le polypropylène. Ainsi, le flacon supérieur 6 peut être comprimé lors de la distribution du produit mélangé. L'embout de distribution 24 et la pièce de couplage intermédiaire 30 sont réalisés, par exemple, en polypropylène rigide. Quant au flacon inférieur 8, avantageusement, il est réalisé en verre ou en PVC (chlorure de polyvinyle) permettant de conditionner dans de bonnes conditions de conservation, par exemple, un colorant capillaire. Le compartiment 12, destiné à contenir une composition parfumante dans le cas d'une teinture capillaire ou d'une permanente, est réalisé avantageusement en thermoplastique rigide approprié.

## Revendications

1. Conditionnement (1) permettant de conserver séparément trois composantes (A, B, C) de consistance liquide ou pulvérulente, et de les mélanger au moment de leur emploi, comprenant :
a) un premier récipient (6) destiné à contenir une première composante (A), ce récipient étant ouvert à sa base,
b) une pièce intermédiaire (30), fixée sur la base du premier récipient (6), comportant une cheminée centrale (32) propre à recevoir un obturateur amovible (36) permettant la fermeture de la base du premier récipient (6), et
c) un second récipient (8), destiné à contenir une seconde composante (B), et muni d'un col (50), propre à être engagé dans ladite cheminée centrale (32), ce col étant équipé d'un bouchon de fermeture (46) pour le stockage, l'ensemble étant tel que lorsque le bouchon est retiré du second récipient, le col (50) de ce dernier peut, lors de son insertion dans la cheminée centrale (32), expulser l'obturateur (36) et permettre le mélange des composantes (A, B, C),
**caractérisé en ce que** le second récipient (8) comporte un élément définissant un troisième récipient (12) pour contenir, séparément de la deuxième composante (B), une troisième composante (C), ledit troisième récipient ayant un bord libre (12a) définissant une ouverture qui, lors du stockage, est obturée par ledit bouchon.

2. Conditionnement selon la revendication 1, **caractérisé en ce que** le troisième récipient (12) est porté par une pluralité d'ailettes radiales (58) disposées régulièrement, au voisinage de ladite ouverture (12a) entre la surface extérieure du troisième récipient (12) et une surface interne d'un élément de montage (60) disposé à l'intérieur dudit col (50).

3. Conditionnement selon la revendication 2, **caractérisé en ce que** l'élément de montage (60) est monté par claquage à l'intérieur dudit col (50).

4. Conditionnement selon l'une quelconque des revendications 1 à 3, **caractérisé en ce que** le troisième récipient (12) est disposé de façon concentrique à l'intérieur du col (50).

5. Conditionnement selon la revendication 4, **caractérisé en ce que** le bouchon (46) comporte un organe central (66) formant saillie, et dont le diamètre extérieur est tel que, en position de fermeture du bouchon, ledit organe central (66) obture de manière étanche ladite ouverture délimitée par le bord libre (12a).

6. Conditionnement selon l'une quelconque des revendications 1 à 5, **caractérisé en ce que** le premier récipient (6) est muni à son sommet d'un embout de distribution (24), fermé par une pointe cassable (26).

7. Conditionnement selon l'une quelconque des revendications 1 à 6, **caractérisé en ce que** la pièce intermédiaire (30) constitue des moyens de couplage entre la cheminée centrale (32) et le col (50) du second récipient (8), de manière à permettre, en réponse à une rotation du second récipient par rapport au premier, un mouvement axial du second récipient (8) par rapport au premier (6) et l'expulsion de l'obturateur (36).

8. Conditionnement selon la revendication 7, **caractérisé en ce que** les moyens de couplage (30) comportent un filetage interne (35) porté par une surface intérieure de la cheminée centrale (34), et apte à coopérer avec un filetage externe (52) porté par le col (50) du second récipient (8).

9. Conditionnement selon l'une quelconque des revendications précédentes, **caractérisé en ce que** la pièce intermédiaire (30) est vissée sur un col (14) formé au voisinage de la base ouverte du premier récipient (6).

10. Conditionnement selon l'une quelconque des revendications précédentes, **caractérisé en ce que** le premier récipient (6) est réalisé en un matériau thermoplastique compressible.

11. Conditionnement selon l'une quelconque des revendications précédentes, **caractérisé en ce que** le second récipient (8) est réalisé en un matériau thermoplastique rigide ou en verre.

12. Conditionnement selon l'une quelconque des revendications précédentes, **caractérisé en ce qu'**il contient une teinture capillaire, le premier récipient (6) contenant un oxydant (A), le second récipient (8) contenant un colorant (B) et le troisième, récipient (12) contenant un parfum (C).

## Patentansprüche

1. Verpackung (1), die es ermöglicht, drei Komponenten (A, B, C) flüssiger oder pulverförmiger Konsistenz getrennt aufzubewahren und sie zum Zeitpunkt ihrer Verwendung zu mischen, mit:
a) einem ersten Behälter (6), der eine erste Komponente (A) enthalten soll, wobei dieser Behälter an seiner Basis offen ist,
b) einem Zwischenteil (30), das an der Basis des ersten Flakons (6) befestigt ist und einen zentralen Schacht (32) aufweist, der eine lösbare Verschlussvorrichtung (36) aufnehmen kann, die das Verschließen der Basis des ersten Flakons (6) ermöglicht, und
c) einem zweiten Flakon (8), der dazu bestimmt ist, eine zweite Komponente (B) zu enthalten, und mit einem Hals (50) versehen ist, der in den zentralen Schacht (32) eingefügt werden kann, wobei dieser Hals mit einem Verschlussstopfen (46) für die Lagerung versehen ist, wobei die Einheit derart ist, dass, wenn der Stopfen vom zweiten Flakon entfernt wird, der Hals (50) dieses letzteren bei seinem Einfügen in den zentralen Schacht (32) die Verschlussvorrichtung (36) ausstoßen kann, um die Mischung der Komponenten (A, B, C) zu ermöglichen,
**dadurch gekennzeichnet, dass** der zweite Behälter (8) ein Element aufweist, das einen dritten Behälter (12) definiert, um getrennt von der zweiten Komponente (B) eine dritte Komponente (C) zu enthalten, wobei der dritte Behälter einen eine Öffnung definierenden freien Rand (12a) aufweist, der bei der Lagerung vom Stopfen verschlossen wird.

2. Verpackung nach Anspruch 1, **dadurch gekennzeichnet, dass** der dritte Behälter (12) von mehreren radialen Rippen (58) getragen wird, die in der Nähe der Öffnung (12a) zwischen der Außenfläche des dritten Behälters (12) und einer Innenfläche eines Einbauelements (60) regelmäßig angeordnet sind, das im Inneren des Halses (50) angeordnet ist.

3. Verpackung nach Anspruch 2, **dadurch gekennzeichnet, dass** das Einbauelement (60) durch Einklicken im Inneren des Halses (50) eingebaut ist.

4. Verpackung nach einem der Ansprüche 1 bis 3, **dadurch gekennzeichnet, dass** der dritte Behälter (12) konzentrisch im Inneren des Halses (50) angeordnet ist.

5. Verpackung nach Anspruch 4, **dadurch gekennzeichnet, dass** der Stopfen (46) ein vorspringendes zentrales Organ (66) aufweist, dessen Außendurchmesser derart ist, dass das zentrale Organ (66) in der Schließstellung des Stopfens die vom freien Rand begrenzte Öffnung (12a) dicht verschließt.

6. Verpackung nach einem der Ansprüche 1 bis 5, **dadurch gekennzeichnet, dass** der erste Behälter (6) an seiner Oberseite mit einem Ausgabe-Ansatzteil (24) versehen ist, das von einer zerbrechlichen Spitze (26) verschlossen wird.

7. Verpackung nach einem der Ansprüche 1 bis 6, **dadurch gekennzeichnet, dass** das Zwischenteil (30) Koppelmittel zwischen dem zentralen Schacht (32) und dem Hals (50) des zweiten Behälters (8) bildet, um als Reaktion auf eine Drehung des zweiten Behälters in bezug auf den ersten eine axiale Bewegung des zweiten Behälters (8) in bezug auf den ersten (6) und das Ausstoßen der Verschlussvorrichtung (36) zu ermöglichen.

8. Verpackung nach Anspruch 7, **dadurch gekennzeichnet, dass** die Koppelmittel (30) ein Innengewinde (41) aufweisen, das von einer Innenfläche des zentralen Schachts (34) getragen wird und in der Lage ist, mit einem Außengewinde (16) zusammenzuwirken, das auf dem Hals (50) des zweiten Behälters (8) angebracht ist.

9. Verpackung nach einem der vorhergehenden Ansprüche, **dadurch gekennzeichnet, dass** das Zwischenteil (30) auf einen Hals (14) geschraubt wird, der in der Nähe der offenen Basis des ersten Behälters (6) ausgebildet ist.

10. Verpackung nach einem der vorhergehenden Ansprüche, **dadurch gekennzeichnet, dass** der erste Behälter (6) aus einem zusammendrückbaren thermoplastischen Material hergestellt ist.

11. Verpackung nach einem der vorhergehenden Ansprüche, **dadurch gekennzeichnet, dass** der zweite Behälter (8) aus einem steifen thermoplastischen Material oder Glas hergestellt ist.

12. Verpackung nach einem der vorhergehenden Ansprüche, **dadurch gekennzeichnet, dass** sie ein Haarfärbemittel enthält, wobei der erste Behälter (6) ein Oxidationsmittel (A), der zweite Behälter (8) ein Färbemittel (B) und der dritte Behälter (12) einen Duftstoff (C) enthält.

## Claims

1. Packaging (1) in which three components (A, B, C) of liquid or powdery consistency can be kept separately and mixed at the time of their use, comprising:
a) a first receptacle (6) designed to contain a first component (A), this receptacle being open at its base,
b) an intermediate part (30) attached to the base of the first receptacle (6) and comprising a central sleeve (32) able to receive a removable cap (36) for the closure of the base of the first receptacle (6), and
c) a second receptacle (8) that is designed to contain a second component (B) and has a neck (50) which is able to be engaged in the said central sleeve (32), this neck being equipped with a stopper (46) for storage purposes, the assembly being such that when the stopper is withdrawn from the second receptacle, the neck (50) of the latter can, when inserted into the central sleeve (32), expel the cap (36) and allow the components (A, B, C) to be mixed,
which packaging is **characterized in that** the second receptacle (8) comprises an element defining a third receptacle (12) for containing, separately from the second component (B), a third component (C), the said third receptacle having a rim (12a) defining an opening which during storage is closed by the said stopper.

2. Packaging according to Claim 1, **characterized in that** the third receptacle (12) is supported by a plurality of regularly arranged radial spokes (58), in the vicinity of the said opening (12a) between the outer surface of the third receptacle (12) and an inner surface of a location element (60) positioned inside the said neck (50).

3. Packaging according to Claim 2, **characterized in that** the location element (60) is snap-fitted into the said neck (50).

4. Packaging according to any one of Claims 1 to 3, **characterized in that** the third receptacle (12) is positioned concentrically inside the neck (50).

5. Packaging according to Claim 4, **characterized in that** the stopper (46) comprises a projecting central member (66) whose outside diameter is such that, when the stopper is in the closing position, the said central member (66) seals the said opening defined by the rim (12a).

6. Packaging according to any one of Claims 1 to 5, **characterized in that** the first receptacle (6) is provided at its top with a dispensing nozzle (24) closed by a breakable tip (26).

7. Packaging according to any one of Claims 1 to 6, **characterized in that** the intermediate part (30) forms means for connecting the central sleeve (32) to the neck (50) of the second receptacle (8), in such a way as to make possible, in response to rotation of the second receptacle with respect to the first, an axial movement of the second receptacle (8) with respect to the first (6), and expulsion of the cap (36).

8. Packaging according to Claim 7, **characterized in that** the connecting means (30) comprise an internal thread (35) on an inner surface of the central sleeve (34), for engagement with an external thread (52) on the neck (50) of the second receptacle (8).

9. Packaging according to any one of the preceding claims, **characterized in that** the intermediate part (30) is screwed onto a neck (14) formed in the vicinity of the open base of the first receptacle (6).

10. Packaging according to any one of the preceding claims, **characterized in that** the first receptacle (6) is made of a compressible thermoplastic material.

11. Packaging according to any one of the preceding claims, **characterized in that** the second receptacle (8) is made of a rigid thermoplastic material or of glass.

12. Packaging according to any one of the preceding claims, **characterized in that** it contains a hair dye, the first receptacle (6) containing an oxidizing agent (A), the second receptacle (8) containing a colorant (B) and the third receptacle (12) containing a fragrance (C).
